# EUROPÄISCHE PATENTSCHRIFT

(11) **EP 0 265 598 B1**
(45) Veröffentlichungstag und Bekanntmachung des Hinweises auf die Patenterteilung: **19.09.1990**
(21) Anmeldenummer: 87110278.6
(22) Anmeldetag: 16.07.1987
(51) Int. Cl.: C10C 1/00

(54) **Verfahren zur Entsalzung von Steinkohlenteeren und -pechen**
Process for desalting coal tar and coal pitch
Procédé d'élimination des sels des goudrons de houille et des brais de hoille

(30) Priorität: 28.10.1986 DE 3636560
(43) Veröffentlichungstag der Anmeldung: 04.05.1988
(73) Patentinhaber: RÜTGERSWERKE AKTIENGESELLSCHAFT, 60326 Frankfurt (DE)
(72) Erfinder: Beneke, Herbert, Dr., D-4620 Castrop-Rauxel (DE); Alscher, Arnold, Dr., D-4300 Essen (DE); Oberkobusch, Rudolf, Dr., D-4100 Duisburg 1 (DE); Peter, Siegfried, Prof. Dr., D-8525 Uttenreuth-Weiher (DE); Jaumann, Wolfgang, D-8500 Nürnberg 40 (DE)

(56) Entgegenhaltungen:
- DE-A- 3 539 432
- FR-A- 1 038 775
- GB-A- 849 987
- Erdöl und Kohle, Erdgas; Bd. 34, Heft 7, Juli 1981, Seiten 296-300

## Beschreibung

Gegenstand der Erfindung ist ein Verfahren zur Abtrennung von Salzen, insbesondere von Natrium-und Ammoniumchlorid und Zinksulfid, aus Steinkohlenteeren und -pechen.

Das im Rohteer vorhandene Ammoniumchlorid verursacht bei der Teeraufarbeitung starke Korrosionsschäden in den Destillationskolonnen. Da das Salz wasserlöslich ist, wird das im Rohteer enthaltene Wasser mechanisch abgeschieden. Im Teer verbleiben jedoch noch etwa bis zu 2% Wasser (Franck/Collin: Steinkohlenteer, S. 27). Durch eine zusätzliche Wasserwäsche kann der Gehalt an Ammoniumchlorid weiter gesenkt werden. Die Wasserwäsche kann auch bei erhöhter Temperatur unter erhöhtem Druck und mehrstufig durchgeführt werden (GB-A 849 987). Diese Maßnahme ist jedoch zu aufwendig, wenn der Chloridgehalt soweit vermindert werden soll, daß keine Chlorid-Korrosion mehr stattfindet. Daher wird üblicherweise das Chlorid an einer stärkeren Base gebunden, um zu vermeiden, daß das Ammoniumchlorid in die Gasphase übergeht. Dies geschieht im allgemeinen durch Zudosierung einer dem Chloridgehalt des Teeres angepaßten Menge einer wäßrigen NaOH- oder Na_{z}COs-Lösung.

Die gebildeten Salze bleiben wie auch alle anderen Aschebildner bei der Teeraufarbeitung in dem jeweiligen Destillationsrückstand, also im Normalpech, Hartpech oder Pechkoks.

Insbesondere bei der Verwendung des Pechs als Bindemittel bzw. des Kokses als Kohlenstoffmaterial bei der Herstellung von Anoden für die Aluminiumelektrolyse sind metallische Verunreinigungen äußerst unerwünscht. Sie bilden nicht nur zusätzliche Schlacken, sondern erhöhen auch den Abbrand der Anoden. Dies gilt insbesondere für Natrium, das als Oxidationskatalysator wirkt (Light Metals, AIME 1981, 471-476).

Für die Entfernung unlöslicher Aschebildner gibt es zahlreiche Verfahren wie Filtrieren, Zentrifugieren und promotorbeschleunigtes Absitzenlassen, gegebenenfalls auch unter Verwendung überkritischer Lösungsmittel (DE-A 3 539 432). All diesen Verfahren ist gemeinsam, daß sie nicht selektiv wirken, sondern alle nicht löslichen oder spezifisch schwereren Partikel abtrennen, wie beispielsweise rußartige Teerharze, die in Chinolin unlöslich sind. Diese sogenannten Alpha-Harze sind wichtige Bestandteile des Steinkohlenteerpechs für die genannten Anwendungsbeispiele, da sie die Koksausbeute und die Anodenfestigkeit entscheidend beeinflussen.

Es bestand daher die Aufgabe, ein Verfahren zu entwickeln, mit dem Salze aus Steinkohlenteeren und -pechen selektiv entfernt werden können. Die Aufgabe wird erfindungsgemäß dadurch gelöst, daß die Steinkohlenteere oder -peche mit Wasser und einem Kohlendioxid enthaltenden Gas, gegebenenfalls unter Zusatz eines Lösungs- oder/und Schleppmittels, in einem Druckbehälter bei einer Temperatur und einem Druck in der Nähe des kritischen Punktes des verwendeten Gases gewaschen und dekantiert werden, wobei die flüssig oder gelöst vorliegenden Teere oder Peche und das Wasser getrennt abgezogen und danach entspannt werden.

Die Verwendung von überkritischem Kohlendioxid als Extraktionsmittel bei der Aufarbeitung von Braunkohlen-Hochtemperaturteer ist bekannt ("Erdöl und Kohle", Band 34, Heft 7, Juli 1981, Seiten 296 bis 300). Danach wird Wasser, Asche und Koksstaub enthaltende Teer zunächst mit Ethan extrahiert, wobei Asche und Koksstaub mit den hochmolekularen Inhaltsstoffen im Rückstand verbleiben. Die gewonnenen Öle werden dann durch Extraktion mit überkritischem Kohlendioxid in Paraffine und Kreosotöl aufgetrennt. Die Polarität des Kohlendioxids läßt sich durch Sättigung mit Wasser noch erhöhen, was zu einem verbesserten Trenneffekt führt.

Die Aufgabe der vorliegenden Erfindung wird durch das bekannte Verfahren nicht gelöst, da der Teer nicht selektiv entascht wird. Es wird auch nicht nahegelegt, für die Wasserwäsche zusätzlich überkritisches Kohlendioxid zu verwenden.

Durch den Zusatz von Lösungsmitteln kann die Temperatur des Waschprozesses und die Viskosität, insbesondere bei hochschmelzenden Pechen, gesenkt werden. Bei Teeren und Normalpechen ist dies nicht erforderlich, da sich das überkritische Kohlendioxid nicht nur im Wasser, sondern auch im Teer bzw. Pech gut löst. Zusätzliche Schleppmittel bieten die Möglichkeit, auch die Dichte der Phasen zu beeinflussen.

Überraschenderweise hat es sich gezeigt, daß das im Teer als unlösliches Zinksulfid vorliegende Zink sich zu einem erheblichen Teil in der wäßrigen Phase löst, nach dem Entspannen ausfällt und abfiltriert werden kann. So ist es möglich, das vom Zinksalz befreite Waschwasser im Kreislauf zu führen und den Gehalt an Natrium- bzw. Ammoniumchlorid soweit anzureichern, wie dies aus technischen Gründen sinnvoll ist. Danach muß das Waschwasser zumindest teilweise aufgearbeitet oder erneuert werden.

Während des Waschprozesses liegt das System Pech oder Teer, Wasser und C0₂-haltiges Gas vorzugsweise im überkritischen Zustand vor. Werden zusätzliche Schlepp- oder Lösungsmittel verwendet, so können sie durch stufenweises Entspannen von dem Pech getrennt und wiederverwendet werden. Als Lösungsmittel kommen alle bekannten Pechlösungsmittel in Frage, also reine Aromaten, wie z. B. Toluol, oder aromatische Öle, wie z. B. Waschöl, oder auch Teerbasen, wie Pyridin und Chinolin, die teilweise auch als Schleppmittel verwendet werden können. Kohlendioxid enthaltende Gase sind neben reinem Kohlendioxid auch Mischungen vor allem mit 1 bis 6 Kohlenstoffatome enthaltende Kohlenwasserstoffe, wie beispielsweise Propan, Butan oder Flüssiggas.

Die Erfindung wird anhand der nachfolgenden Beispiele näher erläutert..

### Beispiel 1

400 g Steinkohlenteerpech mit einem Erweichungspunkt von 70 _{°}C und einem Aschegehalt von 2600 ppm werden mit 500 g Wasser in einem Rührautoklaven gebracht, dieser verschlossen und auf 150 _{°}C aufgeheizt.

Während des Aufdrückens des C0₂-Gases wird mit dem Durchmischen der beiden Phasen begonnen. Bis zur Beendigung des Versuchs nach 3 Stunden wird der C0₂-Druck auf 100 bar gehalten.

Die Phasen werden getrennt und abgelassen.

Proben des Einsatzpechs und des gewaschenen Peches werden nach DIN 51719 verascht und auf ZnO und NaCI untersucht. Die Ergebnisse sind in Tabelle 1 gegenübergestellt.

### Beispiel 2

400 g Steinkohlenteer mit einem Gehalt an 653 ppm Zink und 1652 ppm Chlor (nach DIN 51577) werden mit 400 g Wasser in einem Autoklaven gegeben, auf 80 °C aufgeheizt und durch Aufdrücken von C0₂ auf einen Druck von 100 bar gebracht. Man rührt 4 Stunden lang intensiv, danach werden durch Stehenlassen beide Phasen wieder getrennt.

Der Asche- und Zinkgehalt und das Chlor im Teer werden bestimmt. Die Ergebnisse sind in Tabelle 2 zusammengefaßt:

Wie die Analysen zeigen, werden das Chlor bzw. die Chloride bereits durch eine einstufige Wäsche nahezu vollständig entfernt. Der Gehalt an Zink und anderen Aschebildnern kann durch eine mehrstufige Wäsche mit intensiverer Durchmischung noch weiter abgesenkt werden. Dabei ist es vorteilhaft, das. Waschwasser im Gegenstrom zu führen und die beim Entspannen anfallenden unlöslichen Salze abzufiltrieren.

Der entscheidende Vorteil dieses selektiven Verfahrens ist darin zu sehen, daß der Anteil der Harze in den Teeren und Pechen unverändert bleibt.

## Patentansprüche

1. Verfahren zur Entsalzung von Steinkohlenteeren und -pechen, dadurch gekennzeichnet, daß die Steinkohlenteere oder -peche mit Wasser und einem Kohlendioxid enthaltenden Gas, gegebenenfalls unter Zusatz eines Lösungs- oder/und Schleppmittels, in einem Druckbehälter bei einer Temperatur und einem Druck in der Nähe des kritischen Punktes des verwendeten Gases gewaschen und dekantiert werden, wobei die flüssig oder gelöst vorliegenden Teere oder Peche und das Wasser getrennt abgezogen und danach entspannt werden.

2. Verfahren nach Anspruch 1, dadurch gekennzeichnet, daß als Gas Kohlendioxid verwendet wird.

3. Verfahren nach Anspruch 1, dadurch gekennzeichnet, daß als Gas ein Gemisch aus Kohlendioxid und 1 bis 6 Kohlenstoffatome enthaltende Kohlenwasserstoffe verwendet wird.

4. Verfahren nach den Ansprüchen 1 bis 3, dadurch gekennzeichnet, daß in dem System Pech oder Teer, während des Waschprozesses das C0₂-haltige Gas im überkritischen Zustand vorliegt.

5. Verfahren nach den Ansprüchen 1 bis 4, dadurch gekennzeichnet, daß das Waschwasser nach dem Entspannen filtriert und im Kreislauf geführt wird.

6. Verfahren nach den Ansprüchen 1 bis 5, dadurch gekennzeichnet, daß aus den Teeren oder Pechen nach dem Waschen die Lösungs- und Schleppmittel durch stufenweises Entspannen zurück gewonnen werden.

7. Verfahren nach den Ansprüchen 1 bis 6, dadurch gekennzeichnet, daß es in mehreren Stufen durchgeführt wird.

## Claims

1. A process for desalting coal tars and pitches, characterized in that the coal tars or pitches are washed and decanted with water and a gas containing carbon dioxide, where appropriate with the addition of a solvent and/or entrainer, in a pressure tank at a temperature and a pressure in the region of the critical point of the gas used, the tars or pitches present as liquid or dissolved and the water being drawn off separately and then allowed to expand.

2. A process according to Claim 1, characterized in that carbon dioxide is used as the gas.

3. A process according to Claim 1, characterized in that a mixture of carbon dioxide and hydrocarbons containing from 1 to 6 carbon atoms is used as the gas.

4. A process according to Claims 1 to 3, characterized in that the gas containing C0₂ is present in the supercritical state in the pitch or tar system during the washing process.

5. A process to Claims 1 to 4, characterized in that the washing water is filtered after the expansion and is recirculated.

6. A process according to Claims 1 to 5, characterized in that the solvents and entrainers are recovered by stepwise expansion from the tars or pitches after washing.

7. A process according to Claims 1 to 6, characterized in that it is performed in a plurality of stages.

## Revendications

1. Procédé pour l'élimination des sels des goudrons de houille et des brais de houille, caractérisé en ce que les goudrons ou brais de houille sont lavés et décantés avec de l'eau et un gaz contenant du dioxyde de carbone, le cas échéant par addition d'un solvant et/ou d'un agent d'entraînement, dans un réservoir sous pression à une température et à une pression au voisinage du point critique du gaz utilisé, les goudrons ou brais qui sont présents à l'état liquide ou dissous et l'eau étant prélevés séparément puis détendus.

2. Procédé selon la revendication 1, caractérisé en ce qu'en tant que gaz on utilise du dioxyde de carbone.

3. Procédé selon la revendication 1, caractérisé en ce qu'en tant que gaz on utilise un mélange de dioxyde de carbone et d'hydrocarbures contenant 1 à 6 atomes de carbone.

4. Procédé selon les revendications 1 à 3, caractérisé en ce que dans le système brai ou goudron, le gaz contenant du C0₂ se trouve à l'état surcritique pendant l'opération de lavage. ,

5. Procédé selon les revendications 1 à 4, caractérisé en ce que l'eau de lavage, après la détente, est filtrée et recyclée.

6. Procédé selon les revendications 1 à 5, caractérisé en ce qu'à partir des goudrons ou brais, les solvants et agents d'entraînement sont récupérés après le lavage par détente par étapes.

7. Procédé selon les revendications 1 à 6, caractérisé en ce qu'il est réalisé en plusieurs étapes.
